# EUROPÄISCHE PATENTSCHRIFT

(11) **EP 0 421 200 B1**
(45) Veröffentlichungstag und Bekanntmachung des Hinweises auf die Patenterteilung: **30.11.1994**
(21) Anmeldenummer: 90118113.1
(22) Anmeldetag: 20.09.1990
(51) Int. Cl.: B04B 3/00, C13F 1/06

(54) **Verfahren und Vorrichtung zum Schleudern eines hochviskosen Schleudergutes**
Method and apparatus for centrifuging high-viscosity material
Procédé et appareil de centrifugation de matière à forte viscosité

(30) Priorität: 04.10.1989 DE 3933136
(43) Veröffentlichungstag der Anmeldung: 10.04.1991
(73) Patentinhaber: Dorr-Oliver Deutschland GmbH, D-41488 Grevenbroich (DE)
(72) Erfinder: Frässdorf, Dieter, Dipl.-Ing., W-4048 Grevenbroich 1 (DE); Franzen, Paul Heinz, Dr.-Ing., W-4048 Grevenbroich 5 (DE)
(74) Vertreter: Weber, Dieter, Dr.

(56) Entgegenhaltungen:
- DE-A- 3 622 959
- GB-A- 794 949
- US-A- 3 074 821

## Beschreibung

Verfahren zum Schleudern eines Schleudergutes in mindestens zwei kontinuierlich arbeitenden - Schleuderstufen, mit einer ersten Schleuderstufe, der Vorschleuderung, der das in dieser Stufe zu behandelnde Schleudergut ohne Fördereinrichtung, lediglich durch die Schwerkraftwirkung, zugeführt wird, mit einer Einmaischung für das Schleudergut aus der Vorschleuderung und mit einer zweiten Schleuderstufe, der Nachschleuderung, der das eingemaischte Schleudergut aus der Vorschleuderung, ebenfalls ohne Fördereinrichtung, lediglich durch die Schwerkraftwirkung, der Nachschleuderung zugeführt wird, wobei die Vor- und Nachschleuderung räumlich übereinander und zusammen mit der Einmaischung in einem gemeinsamen Zentrifugengehäuse angeordnet sind.

Kontinuierlich arbeitende Siebzentrifugen sind in vielfältiger Form bekannt. Doppelzentrifugen der obengenannten Art dienen dazu, zwei verfahrenstechnisch notwendige bzw. erwünschte Schleuderstufen möglichst effektiv, energiesparend bei gleichzeitig geringstmöglichem Stell- bzw. Grundflächenbedarf durchzuführen. Ein Beispiel dafür ist die in der DE-A-34 15 519 beschriebene Doppelzentrifuge für das kontinuierliche Schleudern der zweiten Zuckerfüllmasse des sogenannten B-Zuckers. Eine Weiterentwicklung besteht darin, die beiden Schleudertrommeln, wie z.B. in DE-A-36 22 959, unter Beibehaltung derselben Verfahrensschritte von oben anzutreiben, um dadurch Schwingungen, die sich aus der unvermeidlichen Unwucht infolge einer Ungleichverteilung der Füllmassen ergeben, zu vermeiden oder zu dämpfen.

Für die Behandlung von hochviskosen oder / und zu Klumpenbildung neigenden Suspensionen, wie z.B. der Zuckerproduktfüllmasse, des sogenannten C-Zuckers, mußte auf Doppelzentrifugen trotz ihrer anerkannten Vorteile wegen der außerordentlich hohen Viskosität dieser Füllmassen bisher verzichtet werden. Bel solchen hochviskosen Füllmassen wurde dieser Verfahrensschritt unter Inkaufnahme des zusätzlichen Platzbedarfes, des Investitionsaufwandes und des erhöhten Energiebedarfes in einer zweiten separat stehenden Zentrifuge durchgeführt.

Der Erfindung liegt die Aufgabe zugrunde, entsprechend dem bekannten Verfahren mit mindestens zwei Schleuderstufen räumlich übereinander in einem gemeinsamen Gehäuse, d.h. bei minimalem Grundflächenbedarf, dieses auch für hochviskose oder/und zur Klumpenbildung neigenden Suspensionen, insbesondere bei einer Zuckemachproduktfüllmasse durchzuführen.

Diese Aufgabe wird gemäß der Erfindung dadurch gelöst, daß zum Schleudern eines Schleudergutes in Form einer hochviskosen oder / und zur Klumpenbildung neigenden Suspension, insbesondere einer Zuckernachproduktfüllmasse, das zugeführte Schleudergut vor dem Eintritt in die Vorschleuderung durch Scherkrafteinwirkung in seiner Viskosität soweit herabgesetzt und homogenisiert wird, daß es als sämige Füllmasse der Vorschleuderung zugeführt werden kann.

Die Viskosität beispielsweise einer Zuckemachproduktfüllmasse, die in zwei oder mehr räumlich übereinander angeordneten Schleuderstufen behandelt werden soll, ist so hoch, daß selbst bei zentrischer Aufgabe in die erste Schleuderstufe, d.h. in einen dort überlicherweise vorhandenen Vorbeschleuniger, eine gleichmäßige Verteilung der Füllmasse auf die oberste Siebtrommel nur bedingt zu errechen ist. Das bedeutet, daß bei Einsatz einer Doppelzentrifuge mit untenliegendem Antrieb nach DE-A-34 15 519 für ein solches Produkt die daraus resultierenden Unwuchten äußerst schwer zu beherrschen wären. Darin ist der Grund zu sehen, warum solche Doppelzentrifugen für derartiges Schleudergut nicht eingesetzt werden.

Noch wesentlich schwieriger gestaltet sich das Verteilungsproblem bei einer gemäß DE-A-36 22 959 oben angetriebenen Doppelzentrifuge, weil das Schleudergut in diesem Falle außermittig aufgegeben werden muß. Es würde sich aufgrund der hohen Viskosität zwangsläufig eine ungleichförmige Verteilung auf die oberste Zentrifugentrommel ergeben. Durch den erfindungsgemäßen zusätzlichen Verfahrensschritt, bei dem das Schleudergut in einer Misch- und Homogenisiervorrichtung vor seinem Eintritt in den Vorbeschleuniger der ersten Schleuderstufe einer Scherkraft-Einwirkung unterworfen wird, ist es möglich geworden, auch hochviskose oder/und zu Klumpenbildung neigende Suspensionen, wie z.B. Zuckernachproduktfüllmasse, in zwei oder mehr räumlich übereinander liegenden Schleuderstufen zu behandeln, so daß sich auch für solche schwierigen Produkte die Vorteile dieser platzsparenden Verfahrensweise nutzen lassen. Durch den mechanischen Einfluß von Scherkraft erzeugenden Mischwerkzeugen in der Misch- und Homogenisierstufe gelingt es nämlich - die Tixotropie einer Suspension ausnutzend - die Viskosität so weit herabzusetzen, daß eine gleichmäßige Verteilung selbst bei außermittiger Zuführung erreicht wird. Unter der Scherkrafteinwirkung wird auch eine Suspension mit Klumpen oder sonstigen Inhomogenitäten soweit homogenisiert, daß eine sämige Füllmasse entsteht.

Je nach Konsistenz des zu behandelnden Schleudergutes kann es vorteilhaft oder gar notwendig sein, diesem vor der Viskositätsherabsetzung und Homogenisierung ein Hilfsmedium zuzusetzen. Aufgabe dieses Hilfsmediums ist es, die eventuell zur Erreichung einer vorgegebenen Viskosität notwendige Flüssigkeitsmenge bereitzustellen. Sie kann aber auch als Gleitmittel dienen.

Als Hilfsmittel kann vorteilhaft das aus der Vorschleuderung abgeschleuderte Filtrat auch im Falle von Zuckernachproduktfüllmasse die Melasse verwendet werden.

Je nach Schleudergut kann es angebracht wein, das Hilfsmedium aufzuheizen, vorzugsweise auf eine Temperatur zwischen 40 und 70° C.

Zur Durchführung des erfindungsgemäßen Verfahrens dient eine kontinuierlich arbeitende Siebzentrifuge mit mindestens zwei mit Abstand übereinander angeordneten und über eine gemeinsame, von oben angetriebene Zentrifugenwelle miteinander verbundenen Schleudertrommeln, die in einem gemeinsamen Zentrifugengehäuse untergebracht sind, bei der das aus einer Zufürleitung kommende zu behandelnde Schleudergut einem Beschleuniger der oberen Schleudertrommel über ein Regelventil und eine Speiseleitung zuführbar ist, bei der auf dem Zentrifugengehäuse zwischen dem Regelventil und der Speiseleitung eine Misch- und Homogenisiervorrichtung mit einem in einem Gehäuse mit Boden und Öffnung umlaufenden Rotor und einem separaten, außenliegenden Antriebsmotor angeordnet ist.

Das zu behandelnde Schleudergut wird dabei über das Regelventil der Misch- und Homogenisiervorrichtung zugeführt. Vorteilhaft ist auch der separate, außenliegende Antriebsmotor, da mit dieser Konzeption ein von der Schleuderdrehzahl unabhängige Drehzahl des Rotors frei wähl- und regelbar ist. Vorteilhaft ist auch der direkte Aufbau der Misch- und Homogenisiervorrichtung auf dem Zentrifugendeckel, da hierdurch Leitungen und Fördereinrichtungen entbehrlich sind.

Durch die US-A-3, 074, 821 ist eine zweistufige Zentrifugenvorrichtung bekannt geworden, die vor jeder Zentrifugenstufe einen Mischer vorsieht. Diese Mischer sind nicht mit der erfindungsgemäßen Misch- und Homogenisiervorrichtung vergleichbar sondern entsprechen den üblichen Maischern.

Eine besonders vorteilhafte Ausbildung der Erfindung besteht darin, daß die Misch- und Homogenisiervorrichtung mittels eines Sockels auf dem Zentrifugengehäuse befestigt ist, daß der Rotor sich um eine vertikale Achse dreht und als Topf mit Platte und Topfwand ausgebildet ist, dessen oberer Rand einen aus einem Flansch und einem Deckel gebildeten Ringschlitz aufweist und dessen Platte mit Scherkräfte erzeugenden Mischwerkzeugen versehen ist.

Durch die vertikale Drehachse ist die genau mittige Aufgabe des Schleudergutes auf die Innenfläche der Platte des Rotors möglich. Das durch die Mischwerkzeuge in seiner Viskosität herabgesetzte und homogenisierte Schleudergut wird an der Topfwand nach oben geleitet und über den von dem Flansch des Rotors und einem Deckel gebildeten Ringschlitz in den Gehäuseinnenraum geleitet. Insbesondere bei einem mit Mischwerkzeugen, z.B. Stiften ausgestatteten Rotor zeigen sich die Vorteile einer unabhängig von der Schleuderdrehzahl wählbaren Rotordrehzahl. Sie kann dadurch optimal auf das zu behandelnde Schleudergut abgestimmt werden. Bei zu geringer Geschwindigkeit der Mischwerkzeuge würde nämlich die Suspension nicht oder nicht ausreichend verflüssigt, bei einer zu hohen Geschwindigkeit würde das Schleudergut ggf. Schaden nehmen, z.B. würden im Falle einer Zuckernachproduktfüllmasse bei einer Unfangsgeschwindigkeit der Mischwerkzeuge über 10 m/s die Kristalle zerschlagen.

Einem möglichen Rückfluß der bereits in der Viskosität herabgesetzten und homogenisierten Füllmasse kann dadurch vorgebeugt werden, daß sich an den Flansch des Rotors ein nach unten weisender Kragen mit einem Abstand zur Topfwand anschließt und daß in den dadurch gebildeten Freiraum ein Zylinder eingreift, der auf dem Boden des Gehäuses befestigt ist.

Um den Abfluß des vorbehandelten Schleudergutes aus der Misch- und Homogenisiervorrichtung zu erleichtern und kontinuierlich zu gestalten, kann zwischen dem Gehäuse und dem Zylinder eine von oben nach unten geführte Wendel vorgesehen ist, die im unteren Teil im Bereich der Gehäuseöffnung endet.

Eine vorteilhafte Ausgestaltung des Anschlusses der Misch- und Homogenisiervorrichtung an die Speiseleitung der Zentrifuge erfolgt in der Weise,
daß sich an die Gehäuseöffnung über ein Gleitblech eine Zuführung zur Speiseleitung anschließt und daß die Zuführung aus einem Rohr, einer Gummimuffe, einem rohrförmigen Schauglas und einer Verbindung besteht.

Für den Fall, daß dem zu behandelnden Schleudergut ein flüssiges Hilfsmedium zugesetzt werden muß, ist vorgesehen, daß in den Rotor ein mit dem Regelventil verbundene Leitkonus mündet und an diesem eine Leitung für das Hilfsmedium angeschlossen ist, die vorzugsweise tangential mündet. Der Leitkonus wird dazu mittig und mit großem Spiel durch den Deckel des Rotors geführt.

Die Erfindung ist anhand eines Ausführungsbeispiels einer Doppelzentrifuge in den Fig. 1 und 2 dargestellt und im folgenden näher beschrieben.
Es zeigen:
- Fig. 1: einen Schnitt durch die Doppelzentrifuge mit Misch- und Homogenisierstufe sowie zwei Schleuderstufen,
- Fig. 2: einen Schnitt durch die Misch- und Homogenisiervorrichtung.

Die in einem Zentrifugengehäuse 2 untergebrachte Doppelschleuder 1 weist die beiden übereinanderliegenden Schleudertrommeln 3 und 4 auf, die von einer gemeinsamen Zentrifugenwelle mit obenliegendem Motor 6 angetrieben werden. Beide Schleudertrommeln 3 und 4 sind jeweils mit einem Vorbeschleuniger 7 versehen.

Anstelle der bisherigen, direkten Einführung des zu schleudernden Gutes( ist erfindungsgemäß eine Misch- und Homogenisiervorrichtung 8 zwischen dem Regelventil 11 und der Speiseleitung 9 und zwar direkt auf dem Zentrifugengehäuse 2 angeordnet. Die Speiseleitung 9 führt zum Vorbeschleuniger 7 der oberen Schleudertrommel 3. Das zu behandelnde Schleudergut wird mittels einer Zuführleitung 10 und einem Regelventil 11 der Misch- und Homogenisiervorrichtung 8 zugeführt. Mittels einer Leitung 12 kann ein Hilfsmedium dem Schleudergut zugesetzt werden. Die Misch- und Homogenisiervorrichtung 8 ist mit ihrem Gehäuse 16 und einem Sockel 14 auf dem Zentrifugengehäuse 2 aufgesetzt. Innerhalb des Gehäuses 16 ist ein Rotor 13 vorgesehen, der von einem separaten, außenliegenden Antriebsmotor 22 angetrieben wird. Der Motor 22 ist an einem Boden 15 befestigt. Im wesentlichen besteht der Rotor 13 aus einem Topf 18, auf dessen Platte 20 Mischwerkzeuge 17 befestigt sind. Nach oben hin ist der Topf 18 mit einem Deckel 25 versehen, der auf Distanzstücken 24 abgestützt ist und damit einen Ringschlitz 19 als Austrittsöffnung bildet. Die Distanzstücke 24 sitzen auf einem Flansch 26 der zylinderförmigen Topfwand 23. Am äußeren Umfang des Flansches 26 ist ein nach unten ragender, zylinderförmiger Kragen angebracht, der zusammen mit der Topfwand 23 einen Freiraum bildet. In diesen Freiraum ragt ein Zylinder 28 hinein, der mit seiner unteren Seite fest mit dem Boden 15 verbunden ist. Zwischen dem Zylinder 28 und der Gehäusewand 16 ist eine von oben nach unten verlaufende Wendel 29 angeordnet, auf der das vorbehandelte Schleudergut, die Füllmasse, gut fließbar der Gehäuseöffnung 30 zugeleitet wird. Am unteren Ende der Wendel 29 ist ein Gleitblech 41 vorgesehen, mit dem die Zuführung des Schleudergutes in die Gehäuseöffnung 30 erleichtert wird. Von hier fließt die Füllmasse über die Zuführung 31 in die Speiseleitung 9. Die Zuführung 31 besteht aus einem Rohr 32, an das mittels einer Gummimuffe 33 ein zylinderförmiges Schauglas 34 angeschlossen ist. Dieses wiederum ist mittels einer Verbindungsmuffe 35 mit demoberen Ende der in Fig. 2 nicht dargestellten Speiseleitung 9 verbunden.

Die Misch- und Homogenisiervorrichtung 8 ist nach oben hin über eine Dichtung 39 mittels eines Deckels 38 verschlossen. Mit dem Deckel 38 ist ein Leitkonus 36 dicht verbunden und ragt mit Spiel durch den Deckel 25 in den Topf 18. In diesen Leitkonus mündet (vorzugsweise tangential) die Leitung 12 für das Hilfsmedium eingeführt. Mittels eines Flansches 37 wird das Regelventil 11 mit dem Leitkonus 36 verbunden.

Das schlecht fließende Schleudergut, beispielsweise eine Zuckernachproduktfüllmasse, fällt auf das Zentrum der Innenfläche 40 des Tellers 20, der mit seiner Nabe 21 rotiert. Die Mischwerkzeuge 17 sorgen für eine Herabsetzung der Viskosität und innige Homogenisierung des Schleudergutes, wobei das über die Leitung 12 zugegebene Hilfsmittel gleichzeitig als Gleitmittel die Homogenisierung und damit die Herabsetzung der Viskosität verbessert. Das zunächst hochviskose Schleudergut erhält in der Misch- und Homogenisiervorrichtung eine fließfähige bzw. sämige Konsistenz, so daß es über den Ringschlitz 19 aus dem Topf 18 des Rotors 13 austreten und damit auf die Wendel 29 gelangen kann. Von hier gleitet es über die Gehäuseöffnung 30 und die Zuführung 31 in die SpeiseleStung 9 und durch diese hindurch in den Vorbeschleuniger 7 der oberen Schleudertrommel 3. Jetzt wird das zu schleudernde Gut ohne Schwierigkeiten gleichmäßig auf die Siebfläche der Schleudertrommel 3 verteilt. Die weitere Verfahrensweise entspricht dem aus DE-A-36 22 959 bekannten Stand der Technik.

## Patentansprüche

1. Verfahren zum Schleudern eines Schleudergutes in mindestens zwei kontinuierlich arbeitenden Schleuderstufen, mit einer ersten Schleuderstufe, der Vorschleuderung, der das in dieser Stufe zu behandelnde Schleudergut ohne Fördereinrichtung, lediglich durch die Schwerkraftwirkung, zugeführt wird, mit einer Einmaischung für das Schleudergut aus der Vorschleuderung und mit einer zweiten Schleuderstufe, der Nachschleuderung, der das eingemaischte Schleudergut aus der Vorschleuderung, ebenfalls ohne Fördereinrichtung, lediglich durch die Schwerkraftwirkung, der Nachschleuderung zugeführt wird, wobei die Vor- und Nachschleuderung räumlich übereinander und zusammen mit der Einmaischung in einem gemeinsamen Zentrifugengehäuse angeordnet sind,
**dadurch gekennzeichnet,**
daß zum Schleudern eines Schleudergutes in Form einer hochviskosen oder / und zur Klumpenbildung neigenden Suspension, insbesondere einer Zuckemachproduktfüllmasse, das zugeführte Schleudergut vor dem Eintritt in die Vorschleuderung durch Scherkrafteinwirkung in seiner Viskosität soweit herabgesetzt und homogenisiert wird, daß es als sämige Füllmasse der Vorschleuderung zugeführt werden kann.

2. Verfahren nach Anspruch 1, dadurch gekennzeichnet, daß dem Schleudergut vor der Viskositätsherabsetzung und Homogenisierung ein Hilfsmedium zugesetzt wird.

3. Verfahren nach Anspruch 2, dadurch gekennzeichnet, daß als Hilfsmedium das aus der Vorschleuderung abgeschleuderte Filtrat verwendet wird.

4. Verfahren nach Anspruch 2 oder 3, dadurch gekennzeichnet, daß das Hilfsmedium aufgeheizt wird, vorzugsweise auf eine Temperatur zwischen 40 und 70°C.

5. Kontinuierlich arbeitende Siebzentrifuge (1) zur Durchführung eines Verfahren nach einem der Ansprüche 1 bis 4, mit mindestens zwei, mit Abstand übereinander angeordneten und über eine gemeinsame, von oben angetriebene Zentrifugenwelle (5) miteinander verbundenen Schleudertrommeln (3, 4), die in einem gemeinsamen Zentrifugengehäuse (2) untergebracht sind, bei der das aus einer Zuführleitung (10) kommende zu behandelnde Schleudergut einem Beschleuniger (7) der oberen Schleudertrommel (3) über ein Regelventil (11) und eine Speiseleitung (9) zuführbar ist,
**dadurch gekennzeichnet,**
daß auf dem Zentrifugengehäuse (2) zwischen dem Regelventil (11) und der Speiseleitung eine Misch- und Homogenisiervorrichtung (8) mit einem in einem Gehäuse (16) mit Boden (15) und einer Gehäuseöffnung (30) umlaufenden Rotor (13) und einem separaten, außenliegenden Antriebsmotor (22) angeordnet ist.

6. Zentrifuge nach Anspruch 5, dadurch gekennzeichnet, daß die Misch- und Homogenisiervorrichtung (8) mittels eines Sockels (14) auf dem Zentrifugengehäuse (2) befestigt ist, daß der Rotor (13) sich um eine vertikale Achse dreht und als Topf (18) mit Platte (20) und Topfwand (23) ausgebildet ist, dessen oberer Rand einen aus einem Flansch (26) und einem Deckel (25) gebildeten Ringschlitz (19) aufweist und dessen Platte (20) mit Scherkräfte erzeugenden Mischwerkzeugen (17) versehen ist.

7. Zentrifuge nach Anspruch 5 oder 6, dadurch gekennzeichnet, daß sich an den Flansch (26) des Rotors (13) ein nach unten weisender Kragen (27) mit Abstand zur Topfwand (23) anschließt und daß in den so gebildeten Freiraum ein Zylinder (28) eingreift, der auf dem Boden (15) des Gehäuses (16) befestigt ist.

8. Zentrifuge nach einem der Ansprüche 5 bis 7, dadurch gekennzeichnet, daß zwischen dem Gehäuse (16) und dem Zylinder (28) eine von oben nach unten geführte Wendel (29) vorgesehen ist, die im unteren Teil im Bereich der Gehäuseöffnung (30) endet und daß sich an die Gehäuseöffnung (30) über ein Gleitblech (41) eine Zuführung (31) zur Speiseleitung (9) anschließt.

9. Zentrifuge nach Anspruch 8, dadurch gekennzeichnet, daß die Zuführung (31) aus einem Rohr (32), einer Gummimuffe (33), einem zylinderförmigen Schauglas (34) und einer Verbindungsmuffe (35) besteht.

10. Zentrifuge nach einem der Ansprüche 5 bis 9, dadurch gekennzeichnet, daß in den Rotor (13) ein mit dem Regelventil (11) verbundene Leitkonus (36) mündet und an diesem eine Leitung (12) für das Hilfsmedium angeschlossen ist, die vorzugsweise tangential mündet.

## Claims

1. Method for centrifuging solid material in at least two continuous working stages, having a first centrifuging stage, the pre-centrifuging, to which the solid material to be processed in this stage is fed without a transport means merely by gravity feed, having a mashing phase for the solid material from the pre-centrifuging stage, and having a second centrifuging stage, the after-centrifuging, to which the mashed solid material from the pre-centrifuging stage is fed also without a transport means merely by gravity feed, wherein the pre- and after-centrifuging stages are spatially disposed one above the other and are arranged together with the mashing phase in a common centrifuge housing, characterised in that to centrifuge a solid material in the form of a high-viscosity suspension or/and a suspension with a tendency to form lumps, in particular a sugar by-product filler, the supplied solid material is reduced in viscosity and homogenised prior to entering the pre-centrifuging stage by gravity feed in such a way that it may be fed to the pre-centrifuging stage in the form of a thick filler material.

2. Method according to Claim 1, characterised in that an auxiliary agent is added to the solid material prior to its reduction in viscosity and homogenisation.

3. Method according to Claim 2, characterised in that the filtrate centrifuged from the pre-centrifuging stage is used as auxiliary agent.

4. Method according to Claim 2 or 3, characterised in that the auxiliary agent is heated, preferably to a temperature of between 40° and 70°C.

5. Continuously operating screen-type centrifuge (1) for carrying out a method according to Claims 1 to 4, having at least two centrifugal drums (3, 4), which are spaced one above the other and are connected to one another via a centrifuge shaft (5) driven from above, said two centrifugal drums (3, 4) being accommodated in a common centrifuge housing (2), in which the solid material being fed from a supply pipe (10) for processing may be fed to an accelerator (7) of the upper centrifugal drum (3) via a control valve (11) and a feed pipe (9), characterised in that a mixer and homogeniser (8), which is provided with a rotor (13) revolving in a housing (16) with base (15) around a housing opening (30) and with a separate drive motor (22) located on the outside, is arranged on said centrifuge housing (2) between said control valve (11) and said feed pipe.

6. Centrifuge according to Claim 5, characterised in that the mixer and homogeniser (8) is secured to the centrifuge housing (2) by means of a base (14); that the rotor (13) revolves around a vertical axis and is provided in the form of a bowl (18) with a plate (20) and a bowl wall (23), the upper edge of which has an annular slot (19) formed by a flange (26) and a cover (25), and the plate (20) of which is provided with mixing tools (17) generating shearing forces.

7. Centrifuge according to Claim 5 or 6, characterised in that a downwardly pointing collar (27) is disposed at a distance from the bowl wall (23) on the flange (26) of the rotor (13), and that a cylinder (28) engages in the cavity thus formed and is secured to the base (15) of the housing (16).

8. Centrifuge according to one of Claims 5 to 7, characterised in that between the housing (16) and the cylinder (28), a spiral (29) running from top to bottom is provided, which terminates at its lower portion in the area of the housing opening (30), and that a delivery means (31) to the feed pipe (9) adjoins the housing opening (30) via a slide plate (41).

9. Centrifuge according to Claim 8, characterised in that the delivery means (31) comprises a tube (32), a rubber sleeve (33), a cylindrical inspection glass (34) and a connection sleeve (35).

10. Centrifuge according to one of Claims 5 to 9, characterised in that a guide cone (36) connected to the control valve (11) feeds into the rotor (13) and a pipe (12) for the auxiliary agent is connected to this guide cone (36), preferably feeding tangentially therein.

## Revendications

1. Procédé pour centrifuger un produit de centrifugation dans au moins deux étages de centrifugation travaillant en continu, comportant un premier étage de centrifugation, la pré-centrifugation, étage auquel on envoie le produit à centrifuger à traiter, sans dispositif de transport, simplement par gravité, comportant un malaxage pour le produit à centrifuger sortant de la pré-centrifugation et comportant un deuxième étage de centrifugation, la post-centrifugation, étage auquel est envoyé le produit à centrifuger, malaxé, sortant de la pré-centrifugation, de même sans dispositif de transport, simplement par gravité, étant entendu que la pré-centrifugation et la post-centrifugation sont disposées, dans l'espace, l'une au-dessus de l'autre, et, ensemble avec le malaxage, dans un carter commun de centrifugation,
caractérisé en ce que,
pour centrifuger un produit de centrifugation se présentant sous la forme d'une suspension à forte viscosité et/ou ayant tendance à la formation de grumeaux, en particulier d'une masse-cuite du dernier jet de sucrerie, on abaisse la viscosité du produit à centrifuger amené et on homogénise le produit, avant son entrée par gravité dans la pré-centrifugation, de telle façon qu'il puisse être envoyé à la pré-centrifugation sous la forme d'une pâte liquide épaisse.

2. Procédé suivant la revendication 1, caractérisé en ce qu'un adjuvant est ajouté au produit à centrifuger avant l'abaissement de sa viscosité et avant son homogénéisation.

3. Procédé suivant la revendication 2, caractérisé en ce qu'on utilise comme adjuvant le filtrat séparé par centrifugation au cours de la pré-centrifugation.

4. Procédé suivant la revendication 2 ou la revendication 3, caractérisé en ce que l'adjuvant est chauffé, de préférence à une température comprise entre 40 et 70°C.

5. Centrifugeuse à tamis (1) travaillant en continu, pour mettre en oeuvre un procédé suivant l'une quelconque des revendications 1 à 4, comportant au moins deux tambours de centrifugation (3, 4) disposés à une certaine distance l'un au-dessus de l'autre, reliés entre eux par un arbre de centrifugeuse (5) entraîné par le haut, et placés dans un carter (2) de centrifugeuse commun, étant entendu que le produit à traiter par centrifugation, arrivant depuis une conduite d'alimentation (10), peut être envoyé, en passant par une soupape de réglage (11) et un conduit d'alimentation (9), à un accélérateur (7) du tambour supérieur de centrifugation (3),
caractérisée en ce que, sur le carter (2) de centrifugeuse, entre la soupape de réglage (11) et le conduit d'alimentation, est placé un dispositif (8) de mélangeage et d'homogénéisation, comportant un rotor (13), tournant dans un carter (16) comportant un fond (15) et une ouverture (30) de carter, ce dispositif (8) comportant un moteur d'entraînement (22) séparé, situé à l'extérieur.

6. Centrifugeuse suivant la revendication 5, caractérisée en ce que le dispositif (8) de mélangeage et d'homogénéisation est fixé, au moyen d'un socle (14), sur le carter (2) de centrifugeuse, en ce que le rotor (13) tourne autour d'un axe vertical et est réalisé sous la forme d'un pot (18), comportant un plateau (20) et une paroi (23), et dont le bord supérieur présente une fente annulaire (19) formée par une bride (26) et un couvercle (25), et dont le plateau (20) est équipé d'outils de mélangeage (17) créant des efforts de cisaillement.

7. Centrifugeuse suivant la revendication 5 ou la revendication 6, caractérisée en ce que, sur la bride (26) du rotor (13), une collerette (27), tournée vers le bas, se raccorde à la paroi (23) du pot, et en ce que, dans le volume libre ainsi créé, s'engage un cylindre (28), qui est fixé sur le fond (15) du carter (16).

8. Centrifugeuse suivant l'une quelconque des revendications 5 à 7, caractérisée en ce qu'entre le carter (16) et le cylindre (28), il est prévu une hélice (29), allant de haut en bas et qui se termine, à sa partie inférieure, dans la zone de l'ouverture (30) du carter, et en ce que, sur l'ouverture (30) du carter, une alimentation (31) se raccorde, par l'intermédiaire d'une tôle déflectrice (41), au conduit d'alimentation (9).

9. Centrifugeuse suivant la revendication 8, caractérisée en ce que l'alimentation (31) est constituée d'un tube (32), d'un manchon de caoutchouc (33), d'un regard en verre (34) de forme cylindrique, et d'un manchon de liaison (35).

10. Centrifugeuse suivant l'une quelconque des revendications 5 à 9, caractérisée en ce que, dans le rotor (13), débouche un cône déflecteur (36) relié à la soupape de réglage (11) et en ce que, sur celui-ci, est raccordé une conduite (12) pour l'adjuvant, conduite qui débouche, de préférence, tangentiellement.
